# EUROPÄISCHE PATENTSCHRIFT

(11) **EP 1 183 660 B1**
(45) Veröffentlichungstag und Bekanntmachung des Hinweises auf die Patenterteilung: **19.02.2003**
(21) Anmeldenummer: 00936754.1
(22) Anmeldetag: 18.05.2000
(51) Int. Cl.: G08B 5/22, G08B 29/16

(54) **RUFSYSTEM FÜR DEN PFLEGEBEREICH**
CALL SYSTEM FOR USE IN THE FIELD OF NURSING CARE
SYSTEME D'APPEL S'UTILISANT DANS LE DOMAINE DES SOINS DE SANTE

(30) Priorität: 26.05.1999 DE 19924128
(43) Veröffentlichungstag der Anmeldung: 06.03.2002
(73) Patentinhaber: Albert Ackermann GmbH & Co. KG, 51643 Gummersbach (DE)
(72) Erfinder: KLOS, Volker, 51647 Gummersbach (DE); HEITE, Klaus, 57462 Olpe (DE)
(74) Vertreter: Patentanwälte Ruff, Wilhelm, Beier, Dauster & Partner
(86) Internationale Anmeldenummer: EP0004506
(87) Internationale Veröffentlichungsnummer: WO00074014

(56) Entgegenhaltungen:
- DE-A- 4 303 048
- DE-A- 4 309 670
- US-A- 4 618 857
- US-A- 5 553 006

## Beschreibung

Die Erfindung betrifft ein Rufsystem für den Pflegebereich mit einem Bett-Bediengerät und einem Signalgerät, wobei das Bett-Bediengerät eine Notruftaste und einen mit der Notruftaste gekoppelten ersten Schalter aufweist, der über erste Verbindungsmittel das Signalgerät ansteuert.

Ein aus dem deutschen Gebrauchsmuster Nr. G 92 04 051.9 bekanntes Bett-Bediengerät für ein Rufsystem hat die Form eines beweglichen Auslösetasters einer optischen oder akustischen Rufanlage mit einem an einem Anschlußkabel angebrachten, von Hand erfaßbaren Gehäuse mit wenigstens einer Schalttaste. Die Schalttaste kann zum Absetzen eines Notrufs vorgesehen sein, und der zu der Schalttaste gehörige Schalter ist mit einem Signalgerät der Rufanlage gekoppelt. Bei einem Ausfall des Schalters oder der Kopplung zur Rufanlage kann der Patient keinen Notruf mehr absetzen.

Aus dem deutschen Gebrauchsmuster 1 683 529 ist ein Rufsystem für den Pflegebereich bekannt, bei dem ein Rufschalter über ein Relais eine Signaleinrichtung, z.B. eine Lampe, auslöst. Die deutsche Patentschrift DE 35 03 452 C2 beschreibt ein Rufsystem für den Pflegebereich, bei dem alle am Bedienteil abrufbaren Funktionen von einem lokalen Mikrocomputersystem gesteuert sind. Dort soll eine möglichst große Anzahl an Kommunikationen vom Bedienteil aus gesteuert werden, wobei dies mit der geringst möglichen Anzahl an Leitungen erreicht werden soll. Die Zuverlässigkeit des Bedienteils soll durch weniger Bauteile und Leitungen erreicht werden.

Mit der Erfindung soll die Zuverlässigkeit von Rufsystemen für den Pflegebereich verbessert werden.

Erfindungsgemäß ist dazu ein Rufsystem für den Pflegebereich mit einem Bett-Bediengerät und einem Signalgerät vorgesehen, wobei das Bett-Bediengerät eine Notruftaste und einen mit der Notruftaste gekoppelten ersten Schalter aufweist, der über erste Verbindungsmittel ein Signalgerät ansteuert, bei dem ein zweiter mit der Notruftaste gekoppelter Schalter vorgesehen ist, der das Signalgerät über zweite, von den ersten Verbindungsmitteln unabhängige zweite Verbindungsmittel ansteuert.

Durch diese Maßnahmen wird die Zuverlässigkeit des Rufsystems deutlich erhöht, da auch bei einem Ausfall des ersten Schalters oder der ersten Verbindungsmittel über den zweiten Schalter und die zweiten Verbindungsmittel ein Notruf an das Signalgerät abgesetzt werden kann. Die zweiten Verbindungsmittel können beispielsweise in einfacher Weise als zusätzliche Leitungen von dem zweiten Schalter zum Signalgerät ausgebildet werden.

In Ausgestaltung der Erfindung ist in einem Gehäuse des Bett-Bediengeräts zu seiner Funktionsüberwachung ein Feuchtigkeitssensor vorgesehen. Mit einem Feuchtigkeitssensor kann ein Feuchtigkeitsgehalt der Umgebung, der die Funktion des Bett-Bediengeräts und insbesondere der Notruftaste beeinträchtigt, detektiert werden. Bei zu hohem Feuchtigkeitsgehalt kann dann ein Warnsignal ausgegeben werden. Eine zu hoher und das Bett-Bediengerät möglicherweise beeinträchtigender Feuchtigkeitsgehalt kann sich beispielsweise beim unsachgemäßen Desinfizieren eines Bett-Bediengeräts ergeben. Die Gefährdung der Funktionsfähigkeit des Bett-Bediengeräts kann damit zu einem frühen Zeitpunkt festgestellt werden, bevor noch ein tatsächlicher Ausfall des Bett-Bediengeräts auftritt.

In Weiterbildung der Erfindung weist das Bett-Bediengerät eine Schaltung zur Überwachung der Versorgungsspannung auf. Auf diese Weise kann eine Veränderung der Versorgungsspannung, die zu einem Ausfall des Bett-Bediengeräts führen könnte, detektiert werden, und es kann ein Warnsignal ausgegeben werden. Dies ist insbesondere bei Bett-Bediengeräten vorteilhaft, die für eine Vielzahl von Funktionen, wie Bedienung von Fernseh- und Radiogeräten und Telefone, vorgesehen sind und die infolgedessen mit aufwendigen elektronischen Schaltungen versehen sind. Das Vorsehen einer Schaltung zur Überwachung der Versorgungsspannung vermindert daher die Gefahr eines nicht erkannten Funktionsausfalls des Bett-Bediengeräts.

Vorteilhafterweise ist in dem Gehäuse des Bett-Bediengeräts zu seiner Funktionsüberwachung ein Temperatursensor vorgesehen. Auch zu hohe Temperaturen können die Funktionsfähigkeit des Bett-Bediengeräts beeinträchtigen, insbesondere dann, wenn elektronische Schaltungen vorgesehen sind. Mit einem Temperatursensor können die Funktionsfähigkeit des Bett-Bediengeräts gefährdende Temperaturen, beispielsweise bei übermäßiger und dauerhafter Sonneneinstrahlung, detektiert werden, und es kann ein Warnsignal ausgegeben werden.

Weitere Merkmale und Vorteile der Erfindung ergeben sich aus der folgenden Beschreibung im Zusammenhang mit der Zeichnung.

In der Zeichung zeigt:
Die einzige Figur ein Prinzipschaltbild einer Ausführungsform des erfindungsgemäßen Rufsystems.

Das Prinzipschaltbild der Figur zeigt eine bevorzugte Ausführungsform eines Rufsystems für den Pflegebereich mit einem Bett-Bediengerät 10 und einem Signalgerät 12. Das Bett-Bediengerät 10 weist ein gestrichelt angedeutetes Gehäuse 14 auf, in dem eine Notruftaste 16 angeordnet ist, die in Richtung des Pfeiles beweglich ist. Mit der Notruftaste 16 kann ein erster Schalter 18 betätigt werden, der bei in das Gehäuse 14 eingedrückter Notruftaste 16 eine Verbindung zwischen den beiden elektrischen Leitungen 20 und 22 schließt. Die Leitungen 20 und 22 sind mit einer Steuereinheit 24 mit einem Mikrocontroller verbunden, die wiederum über weitere Leitungen 26 und 28 mit dem Signalgerät 12 verbunden ist. Die Steuereinheit 24 verarbeitet das durch das Schließen des Schalters 18 erzeugte Signal und verursacht beispielsweise, dass die in der Notruftaste 16 vorgesehene Leuchte 30 aufleuchtet und dem Patienten damit ein erfolgreiches Drücken der Notruftaste 16 signalisiert. Aufgrund des durch das Schließen des Schalters 18 erzeugten Signals gibt die Steuereinheit 24 auch ein Signal über die Leitungen 26 und 28 an das Signalgerät 12 aus, das dann ein optisches oder akustisches Rufsignal auslöst. Das Signalgerät 12 ist in ein Netzwerk 32 eingebunden, über das ein vom Patienten abgesetzter Ruf beispielsweise in ein Dienstzimmer übertragen werden kann.

Durch Drücken der Notruftaste 16 wird auch ein zweiter Schalter 34 geschlossen, der über Leitungen 36, 38 direkt mit dem Signalgerät 12 verbunden ist. Das durch das Schließen des Schalters 34 erzeugte Signal gelangt damit direkt zu dem Signalgerät 12, das dann ein optisches oder akustisches Rufsignal auslöst. Eventuelle Funktionsstörungen der Steuereinheit 24 können damit eine Weiterleitung des durch Drücken der Taste 16 ausgelösten Notrufs an das Signalgerät nicht verhindern, vielmehr stellt das Vorsehen des zweiten Schalters 34 und der zweiten Leitungen 36 und 38 einen sogenannten Notruf-Bypass dar, durch den eine sichere Notruffunktion sogar bei einem vollständigen Ausfall der Steuereinheit 24 sichergestellt ist.

In dem Gehäuse 14 des Bett-Bediengeräts 10 ist weiterhin ein Feuchtigkeitssensor 40 vorgesehen. Der Feuchtigkeitssensor 40 ist mit der Steuereinheit 24 verbunden und erfaßt permanent den Feuchtigkeitsgehalt der Umgebung. Ein vom Feuchtigkeitssensor 40 erfaßter Wert wird mit einem voreingestellten Wert verglichen, der einen Feuchtigkeitsgehalt beschreibt, dessen Überschreitung zu einer Beeinträchtigung der Funktionsfähigkeit des Bett-Bediengeräts 10 führen könnte. Beim Überschreiten dieses voreingestellten Wertes gibt die Steuereinheit dann ein Warnsignal aus, beispielsweise zu einer Warnleuchte am Bett-Bediengerät 10.

Weiterhin weist das Bett-Bediengerät 10 eine Schaltung 42 zur Überwachung der Versorgungsspannung auf, die mit der Steuereinheit 24 verbunden ist und die die Versorgungsspannung des Bett-Bediengeräts ständig überwacht. Fällt die Versorgungsspannung des Bett-Bediengeräts 10 unter einen vorbestimmten Spannungswert, löst die Steuereinheit 24 ein Warnsignal aus, beispielsweise zu einer Warnleuchte am Bett-Bediengerät 10. Die Steuereinheit 24 gibt ebenfalls ein Warnsignal an die Warnleuchte aus, wenn die Versorgungsspannung einen vorbestimmten Spannungswert überschreitet und damit ein Ausfall des Bett-Bediengeräts 10 zu befürchten ist.

Schließlich ist in dem Bett-Bediengerät 10 ein Temperatursensor 44 zur ständigen Temperaturüberwachung vorgesehen. Auch der Temperatursensor 44 ist mit der Steuereinheit 24 verbunden. Wird das Bett-Bediengerät 10 beispielsweise übermäßiger Sonneneinstrahlung ausgesetzt und dabei stark erhitzt, kann seine Funktionssicherheit beeinträchtigt sein. Ein vom Temperatursensor 44 erfaßter Wert wird mit einem voreingestellten Wert verglichen, und wenn dieser voreingestellte Wert überschritten ist, gibt die Steuereinheit 24 ein Warnsignal ab, das beispielsweise zum Aufleuchten einer Warnleuchte führt.

## Patentansprüche

1. Rufsystem für den Pflegebereich mit einem Bett-Bediengerät (10) und einem Signalgerät (12), wobei das Bett-Bediengerät (10) eine Notruftaste (16) und einen mit der Notruftaste (16) gekoppelten ersten Schalter (18) aufweist, der über erste Verbindungsmittel (20, 22, 24, 26, 28) das Signalgerät (24) ansteuert, **dadurch gekennzeichnet, dass** ein zweiter mit der Notruftaste (16) gekoppelter Schalter (34) vorgesehen ist, der das Signalgerät (12) über zweite, von den ersten Verbindungsmitteln (20, 22, 24, 26, 28) unabhängige Verbindungsmittel (36, 38) ansteuert und in einem Gehäuse (14) des Bett-Bediengeräts (10) zu seiner Funktionsüberwachung ein Feuchtigkeitssensor (40) vorgesehen ist.

2. Rufsystem nach Anspruch 1, **dadurch gekennzeichnet, dass** das Bett-Bediengerät (10) eine Schaltung (42) zur Überwachung der Versorgungsspannung aufweist.

3. Rufsystem nach einem der vorstehenden Ansprüche, **dadurch gekennzeichnet, dass** in dem Gehäuse (14) des Bett-Bediengeräts (10) zu seiner Funktionsüberwachung ein Temperatursensor (44) vorgesehen ist.

## Claims

1. Call system for the nursing field, with a bed operator device (10) and a signalling device (12), wherein the bed operator device (10) has an emergency call button (16) and a first switch (18), which is coupled to the emergency call button (16) and controls the signalling device (24) via first connection means (20, 22, 24, 26, 28), **characterised in that** a second switch (34) is provided, which switch is coupled to the emergency call button (16) and controls the signalling device (12) via second connection means (36, 38), which are independent of the first connection means (20, 22, 24, 26, 28), and a moisture sensor (40) is provided in a housing (14) of the bed operator device (10) to monitor the functioning thereof.

2. Call system according to Claim 1, **characterised in that** the bed operator device (10) has a circuit (42) for monitoring the supply voltage.

3. Call system according to any one of the preceding Claims, **characterised in that** a temperature sensor (44) is provided in the housing (14) of the bed operator device (10) to monitor the functioning thereof.

## Revendications

1. Système d'appel dans le domaine des soins avec un appareil de service pour lit (10) et un appareil de signalisation (12), l'appareil de service pour lit (10) présentant une touche d'appel de secours (16) et un premier interrupteur (18) couplé à la touche d'appel de secours (16), interrupteur commandant l'appareil de signalisation (24) par l'intermédiaire de premiers moyens de liaison (20, 22, 24, 26, 28), **caractérisé en ce qu'**un deuxième interrupteur (34) couplé à la touche d'appel de secours (16) est prévu, commandant l'appareil de signalisation (12) par l'intermédiaire de deuxièmes moyens de liaison (36, 38) indépendants des premiers moyens de liaison (20X, 22, 24, 26, 28), et un capteur d'humidité (40) est prévu dans un boîtier (14) de l'appareil de service sur lit (10) pour assurer sa surveillance fonctionnelle.

2. Système d'appel selon la revendication 1, **caractérisé en ce que** l'appareil de service sur lit (10) présente un circuit (42) pour surveiller la tension d'alimentation.

3. Système d'appel selon l'une des revendications précédentes, **caractérisé en ce qu'**un capteur de température (44) est prévu dans le boîtier (14) de l'appareil de service sur lit (10) pour assurer sa surveillance fonctionnelle.
